# EUROPÄISCHE PATENTANMELDUNG

(11) **EP 2 924 384 A1**
(43) Veröffentlichungstag der Anmeldung: **30.09.2015**
(21) Anmeldenummer: 14161227.5
(22) Anmeldetag: 24.03.2014
(51) Int. Cl.: F28D 7/00

(54) **Gegenstrom Wärmetauscher mit erzwungener Gas/Luft-Führung**

(71) Anmelder: Siemens VAI Metals Technologies GmbH, 4031 Linz (AT)
(72) Erfinder: Schmiedberger, Manfred, 4331 Naarn (AT); Steiner, Dietmar, 3321 Ardagger (AT)
(74) Vertreter: Maier, Daniel Oliver

(57) **Zusammenfassung**

Verfahren zur Kühlung von Abgas, wobei das Abgas durch ein Kühlgas mittels indirekter Wärmeübertragung gekühlt wird, dadurch gekennzeichnet, dass für das Kühlgas die Strömungsrichtung zumindest einmal geändert, vorzugsweise umgekehrt, wird, und das Abgas im Gegenstromprinzip gekühlt wird

## Beschreibung

### Gebiet der Technik

Die Erfindung betrifft ein Verfahren zur Kühlung von Abgas, wobei das Abgas durch ein Kühlgas mittels indirekter Wärmeübertragung gekühlt wird, sowie eine Vorrichtung zur Durchführung des Verfahrens.

### Stand der Technik

Staubbeladenes Abgas aus industriellen Prozessen weist häufig eine hohe Temperatur auf. Für die Gasreinigung werden oft Filteranlagen eingesetzt, die nur eine begrenzte Temperaturbeständigkeit haben. Aus diesem Grund werden Abgasströme, deren Temperatur über der von den Filteranlagen maximal aushaltbaren Temperatur liegt, in Kühlaggregaten abgekühlt, bevor sie den Filteranlagen zugeführt werden. Bekannt ist dazu beispielsweise bei Stahlwerksentstaubung der Einsatz von Kühlverfahren, bei denen mittels direkter Wärmeübertragung in einem Verdampfungskühler- auch genannt Quenching tower-, oder mittels indirekter Wärmeübertragung in einem Naturzugkühlerauch genannt Hairpin cooler - oder in einem Röhren- oder Plattenwärmetauscher - auch genannt Forced draught cooler - mit Kreuzstromprinzip gekühlt wird. Problematisch sind bei solchen Kühlagreggaten unter anderem Platzbedarf, Lärmentwicklung, sowie eingeschränkte Möglichkeit zur weiteren Nutzung der bei der Kühlung entzogenen Wärme. Ein weiterer ungünstiger Aspekt sind aufgrund von Wärmespannungen im Material des Kühlaggregates bestehende Beschränkungen hinsichtlich der Temperatur des Abgases beim Eintritt in das Kühlaggregat, was unter Umständen einen vorgeschalteten Kühlschritt notwendig macht. Beispielsweise sind gängige Plattenwärmetauschern, bei denen Umgebungsluft als Kühlmedium genutzt wird, nur bis etwa 650°C Abgastemperatur beim Eintritt des Abgases einsetzbar.

### Technische Aufgabe

Es ist die Aufgabe der vorliegenden Erfindung, eine Vorrichtung zur Kühlung von Abgas bereitzustellen, welche die genannten Probleme vermindert beziehungsweise löst.

### Technische Lösung

Diese Aufgabe wird erfindungsgemäß gelöst durch ein Verfahren zur Kühlung von Abgas, wobei das Abgas durch ein Kühlgas mittels indirekter Wärmeübertragung gekühlt wird, dadurch gekennzeichnet, dass für das Kühlgas die Strömungsrichtung zumindest einmal geändert, vorzugsweise umgekehrt, wird, und das Abgas im Gegenstromprinzip gekühlt wird.

### Vorteilhafte Wirkungen der Erfindung

Da bei der indirekten Wärmeübertragung die bei der Kühlung entzogene Wärme auf das Kühlmedium übertragen wird, welches nicht mit dem Abgas vermischt ist, ist ihre weitere Nutzung durch Verarbeitung des Kühlmediums grundsätzlich einfacher als bei einer Kühlung mittels direkter Wärmeübertragung.

Unter Umkehrung der Strömungsrichtung ist zu verstehen, dass das Kühlgas nach der Umkehrung in die entgegengesetzte Richtung strömt im Vergleich zu seiner Strömungsrichtung vor der Umkehrung. Beispielsweise kann das Kühlgas zuerst von oben nach unten strömen und nach der Umkehrung von unten nach oben.

Durch die Änderung der Strömungsrichtung ist es möglich, die Vorrichtung zur Durchführung des Verfahrens - auch genannt Kühlaggregat - kompakter zu bauen, ohne die Austauschfläche zwischen Abgas und Kühlgas zu vermindern. Besonders ausgeprägt ist der platzsparende Effekt, wenn eine Umkehrung der Strömungsrichtung stattfindet.

Bei der Kühlung im Gegenstromprinzip trifft das heißeste - also das in das Kühlaggregat eintretende - Abgas auf durch bereits erfolgte indirekte Wärmeübertragung maximal vorgewärmtes Kühlgas. Im Vergleich zu einer Kühlung, bei dem das heißeste Abgas beim Eintritt in das Kühlaggregat auf wenig beziehungsweise nicht vorgewärmtes Kühlgas trifft, sind erfindungsgemäß die Temperaturunterschiede, denen das Material des Kühlaggregates beim Eintritt des Abgases ausgesetzt ist, vermindert. Dadurch sind sie für höhere Abgastemperaturen einsetzbar als bisher eingesetzte Wärmetauscher mit Kreuzstrom des Kühlgases oder Naturzugkühler mit indirekter Wärmeübertragung. Während gängige Wärmetauscher mit Kreuzstrom beispielsweise nur bis etwa 650°C einsetzbar sind, erlaubt die erfindungsgemäße Verfahrensführung sicheren Betrieb bei Eintrittstemperaturen von bis zu etwa 750°C.

Die Temperaturdifferenz zwischen zwei Medien bestimmt die Effizienz des Wärmeübergangs zwischen ihnen. Bei der Kühlung im Gegenstromprinzip ist der Betrag der Temperaturdifferenz über eine lange Strecke günstig für einen effizienten Wärmeübergang. Entsprechend kann mit dem Gegenstromprinzip effizienter gekühlt werden als beispielsweise bei einem Wärmetauscher mit Kreuzstrom des Kühlgases.

Entsprechend kann die für eine bestimmte Wärmeabfuhr benötigte

Austauschfläche zwischen Abgas und Kühlgas vermindert werden. Verminderung der Austauschfläche bedeutet Material und Gewichtseinsparung und kann den Flächenbedarf des Kühlaggregates vermindern.

Im Vergleich zu einer Kühlung mit Kreuzstrom kommt die erfindungsgemäße Kühlung mit weniger Kühlgas aus. Dieses ist beim Austritt heißer als bei Kreuzstorm-Kühlung. Da weniger aber heißeres Kühlgas anfällt, ist das Kühlgas auch besser anderweitig nutzbar.

Nach einer bevorzugten Ausführungsform wird das Kühlgas nach der Kühlung des Abgases einer Nutzung seines Wärmeinhaltes zugeführt wird.

Da für die indirekte Kühlung im Gegenstromprinzip mit Umkehrung der Strömungsrichtung Leitungen zur Führung von Abgas und Kühlgas notwendig sind, kann das Kühlgas nach der Kühlung des Abgases - also in erwärmtem Zustand - einfach einer Nutzung seines Wärmeinhaltes zugeleitet werden. Das hat den Vorteil, dass die dem Abgas entzogene Wärme nicht wie beispielsweise bei Naturzugkühlern oder Kreuzstromwärmetauschern an die Umwelt verloren geht.

Wie bereits erwähnt kommt die erfindungsgemäße Kühlung im Vergleich zu einer Kühlung mit Kreuzstrom mit weniger Kühlgas aus. Dieses ist beim Austritt heißer als bei

Kreuzstorm-Kühlung. Da weniger aber heißeres Kühlgas anfällt, ist das Kühlgas auch besser anderweitig zur Nutzung seines Wärmeinhaltes nutzbar.

Nach einer weiteren bevorzugten Ausführungsform erfolgt die Zufuhr von Kühlgas stetig geregelt.

Gegenüber einer diskreten Regelung - nur mit den Zuständen Ein und Aus - kann die Zufuhr des Kühlgases feiner auf die tatsächlichen Bedürfnisse nach Kühlgas angepasst werden. Das vermindert den Verbrauch von Kühlgas und den Verbrauch von Energie zur Zufuhr von Kühlgas, beispielsweise gegenüber einer bei Plattenwärmetauscher mit Kreuzstrom des Kühlgases gebräuchlicher diskreter Regelung - insgesamt wird das Verfahren effizienter.

Selbstverständlich muss die Zufuhr von Kühlgas nicht permanent erfolgen. Sie erfolgt nur, wenn Kühlbedarf besteht.

Nach einer weiteren bevorzugten Ausführungsform ist das Kühlgas Luft. Luft ist mit brauchbaren Temperaturen ohne Aufwand leicht billig verfügbar.

Nach einer weiteren bevorzugten Ausführungsform stammt das Abgas aus einer metallurgischen Anlage. Metallurgische Anlagen wie beispielsweise Konverter, Elektrolichtbogenofen, AOD, Pfannenofen, Sinterband, Hochofen und andere Reduktionsaggregate. Es kann auch aus Kombinationen beziehungsweise aus mehreren solchen metallurgischen Anlagen stammen. Bevorzugt stammt es aus einem Stahlwerk. Bei solchen Quellen für das Abgas hat das Abgas eine hohe Temperatur, die die Kühlung aufwendig und schwierig macht. Das erfindungsgemäße Verfahren ist wie vorab geschildert für Abgase mit hohen Temperaturen besonders gut geeignet.

Nach einer weiteren bevorzugten Ausführungsform wird auch für das Abgas die Strömungsrichtung zumindest einmal geändert, vorzugsweise umgekehrt. Damit kann das Abgas der Umkehrung der Strömungsrichtung des Kühlgases gut folgen und eine große Fläche zur Wärmeübertragung sicherstellen, was die Kühlwirkung verbessert. Damit das Abgas einer Änderung der Strömungsrichtung, beispielsweise einer Umkehrung der Strömungsrichtung, gut folgen kann, werden bevorzugt an der Änderungsstelle beziehungswiese Umkehrstelle Leitbleche eingebaut.

Leitbleche im Gegenstrom-Abgaskanal erhöhen außerdem die Wärmeaustauschfläche und tragen dadurch zu verbesserter Kühlung bei. Außerdem reduzieren sie den Druckverlust beim Durchströmen der Kanäle.

Nach einer bevorzugten Ausführungsform wird das Abgas der Kühlung mit einer Temperatur über 600°C, bevorzugt über 650°C, ganz besonders bevorzugt über 680°C, äußerst bevorzugt über 700°C zugeführt. Derzeit werden bei Wärmetauschern mit Kreuzstrom Temperaturen von bis zu 600°C angewendet. Man würde dort erwarten, dass man mit einer Temperatur über 600°C, bevorzugt über 650°C, ganz besonders bevorzugt über 680°C, äußerst bevorzugt über 700°C, aufgrund auftretender Temperaturspannungen nicht langfristig sicher arbeiten kann. Erfindungsgemäß sind Temperaturen bis zu 750°C beherrschbar. Somit lässt sich beispielsweise ein bei Kreuzstrom-Kühlung üblicher Temperaturbereich für die Eintrittstemperatur von zu kühlendem Abgas von 300 bis 600°C auf 300 bis 750°C ausdehnen.

Ein weiterer Gegenstand der vorliegenden Anmeldung ist eine
Vorrichtung zur Durchführung eines erfindungsgemäßen Verfahrens, mit
zumindest einer Abgaszufuhrleitung,
zumindest einer Abgasabfuhrleitung,
zumindest einer Kühlgaszufuhrleitung,
die dadurch gekennzeichnet ist, dass
die Kühlgaszufuhrleitung in einen Gegenstrom-Kühlgaskanal einmündet,
die Abgaszufuhrleitung in einen Gegenstrom-Abgaskanal einmündet, und der Gegenstrom-Abgaskanal in die Abgasabfuhrleitung einmündet,
wobei Gegenstrom-Kühlgaskanal und Gegenstrom-Abgaskanal zur gegenseitigen indirekten Gegenstrom-Gas-Gas Wärmeübertragung ausgeführt sind,
und der Gegenstrom-Kühlgaskanal zumindest zwei Abschnitte mit verschiedenen orientierten Längsrichtungen aufweist, die vorzugsweise parallel stehen.

Dabei ist unter Längsrichtung die Richtung zu verstehen, in der das Kühlgas im Betrieb durch diese beiden Abschnitte des Gegenstrom-Kühlgaskanals strömt, also von der Kühlgaszufuhrleitung entlang des Gegenstrom-Kühlgaskanals aus gesehen. Zwei Abschnitte eines geraden Rohres, in dem das Kühlgas strömt, hätten beispielsweise keine verschieden orientierten Längsrichtungen. Zwei Abschnitte eines Rohres, das um 180° gebogen ist, so dass die beiden Abschnitte parallel stehen, haben verschieden orientierte Längsrichtungen; ebenso zwei Abschnitte eines anders gebogenen Rohres.
Vorteile ergeben sich analog zur Diskussion der Vorteile beim Verfahrens-Hauptanspruch.

Nach einer bevorzugten Ausführungsform stehen die zumindest zwei Abschnitte des Gegenstrom-Kühlgaskanals mit verschiedenen orientierten Längsrichtungen weitgehend vertikal. Auf diese Weise kann die Einsparung von benötigter Grundfläche maximiert werden.

Nach einer weiteren bevorzugten Ausführungsform mündet der GegenstromKühlgaskanal in eine Kühlgasabfuhrleitung. Dadurch ist es einfach möglich, das erwärmte Kühlgas zur Nutzung seines Wärmeinhaltes anderer Nutzung zuzuführen.

Nach einer weiteren bevorzugten Ausführungsform umfasst die Kühlgaszufuhrleitung Vorrichtungen zur stetigen Regelung des Kühlgasflusses.

Nach einer weiteren bevorzugten Ausführungsform sind mehrere, horizontal nebeneinander angeordnete, Gegenstrom-Kühlgaskanäle vorhanden, und sind mehrere Kühlgaszufuhrleitungen vorhanden,
die jeweils in einen eigenen Gegenstrom-Kühlgaskanal einmünden.
Eine solche mehrzügige Bauweise reduziert die für eine bestimmte Austauschfläche benötigte Bauhöhe.

Nach einer weiteren bevorzugten Ausführungsform ist die Vorrichtung auf einem Boden stehend errichtet, wobei die Kühlgaszufuhrleitung zumindest ein Gebläse, bevorzugt nur ein Gebläse, aufweist, dadurch gekennzeichnet, dass das Gebläse auf dem Niveau des Bodens angebracht ist. Im Vergleich zu Wärmetauscher mit Kreuzstrom des Kühlgases, bei denen die Gebläse seitlich auf Höhe der Kühlpakete angebracht unterstützt werden müssen, ist der Bauaufwand an Stahlkonstruktion geringer, wodurch die Vorrichtung resourcenschonender errichtet und wirtschaftlicher betrieben werden kann.

Nach einer weiteren bevorzugten Ausführungsform weist auch der GegenstromAbgaskanal zumindest zwei Abschnitte mit verschieden orientierten Längsrichtungen auf, die vorzugsweise parallel stehen.

Nach einer weiteren bevorzugten Ausführungsform stehen die zumindest zwei Abschnitte des Gegenstrom-Abgaskanals mit verschieden orientierten Längsrichtungen weitgehend vertikal.

Nach einer weiteren bevorzugten Ausführungsform ist ein Übergangsabschnitt zwischen den zumindest zwei Abschnitte des Gegenstrom-Abgaskanals mit verschiedenen orientierten Längsrichtungen vorhanden, der eine Staubaustragsvorrichtung umfasst. Staub im Abgas, beispielsweise im Abgas mitgeführte Grobteilchen, wird sich bevorzugt in Bereichen des Gegenstrom-Abgaskanals ablagern, in deren Umfeld eine Änderung der Strömungsrichtung erfolgt. Das Vorsehen von Staubaustragsvorrichtungen an solchen Stellen erleichtert die Entfernung dieses Staubes aus dem Gegenstrom-Abgaskanal; bevorzugt liegen solche Staubaustragsvorrichtungen am tiefsten Punkt des GegenstromAbgaskanals, beispielsweise dort, wo eine Umkehrung der Strömungsrichtung erfolgt. Günstigerweise werden in Bereichen des Gegenstrom-Abgaskanals, in deren Umfeld eine Änderung der Strömungsrichtung erfolgt, auch vom Abgas mitgeführte Funken abgeschieden.

Die Staubaustragsvorrichtung kann beispielsweise eine Zellradschleuse oder eine Schnecke oder ein Kettenförderer sein.

Das ist besonders ausgeprägt, wenn eine Umkehrung der Strömungsrichtung ausgehend von von oben nach unten strömend zu von unten nach oben strömend stattfindet; besonders dann kann infolge der unten liegenden Umkehrung der dortige Bereich des Gegenstrom-Abgaskanals als Grobteilchenabscheider wirken.

Bei Abgasquellen mit hoher Staubbeladung, beispielsweise Abgas einer metallurgischen Anlage, ist eine solche Grobteilchenabscheidung - also Abscheidung von Teilchen größer 100 µm besonders vorteilhaft, weshalb die erfindungsgemäße Vorrichtung und das erfindungsgemäße Verfahren für derartige Abgase besonders gut geeignet ist.
Ein erfindungsgemäßer forced-draught-Kühler kann somit auch als Funkenabscheider betrachtet werden.

Zur Optimierung der Betriebsparameter und Effizienz der Kühlung können im Gegenstrom-Abgaskanal und/oder Gegenstrom-Kühlgaskanal Leitbleche vorgesehen sein.

Je nach anfallender Menge von Abgas können mehrere erfindungsgemäße Vorrichtungen vorhanden sein. Es werden dann beispielsweise zwei, drei oder mehr solche Vorrichtungen parallel von Abgas durchströmt, wobei es bevorzugt ist, sie beispielsweise über eine gemeinsame Abgasleitung mit Abgas zu versorgen. Von dieser Abgasleitung können dann die jeweiligen Abgaszufuhrleitungen der einzelnen Vorrichtungen ausgehen. Entsprechend ist es auch bevorzugt, in so einem Fall die Abgasabfuhrleitungen der einzelnen Vorrichtungen in eine Ableitung münden zu lassen. Das reduziert den baulichen Aufwand.

Die Verwendung erfindungsgemäßer Vorrichtungen ist besonders vorteilhaft im Umfeld von Stahlwerken und Hüttenwerken, da dort Abgase mit hoher Temperatur auftreten. Mit einer erfindungsgemäßen Vorrichtung lassen sich bei solcher Verwendung gegenüber herkömmlichen Kühlaggregaten Energieeinsparungen von etwa 20% realisieren.

### Kurze Beschreibung der Zeichnungen

Nachfolgend wird die vorliegende Erfindung anhand einer schematischen Figur beispielhaft beschrieben.
Figur 1 zeigt schematisch eine erfindungsgemäße Vorrichtung in Seitenansicht im Schnitt.
Figur 2 zeigt schematisch eine räumliche Gesamtansicht einer erfindungsgemäßen Vorrichtung.

### Beschreibung der Ausführungsformen

### Beispiele

Figur 1 zeigt schematisch eine erfindungsgemäße Vorrichtung 1 mit einer Abgaszufuhrleitung 2, einer Abgasabfuhrleitung 3, einer Kühlgaszufuhrleitung 4. Sie ist dadurch gekennzeichnet ist, dass die Kühlgaszufuhrleitung 4 in einen GegenstromKühlgaskanal 5 einmündet, die Abgaszufuhrleitung in einen Gegenstrom-Abgaskanal 6 einmündet, und der Gegenstrom-Abgaskanal 6 in die Abgasabfuhrleitung 3 einmündet. Dabei sind der Gegenstrom-Kühlgaskanal 5 und Gegenstrom-Abgaskanal 6 zur gegenseitigen indirekten Gegenstrom-Gas-Gas Wärmeübertragung ausgeführt. Der Gegenstrom-Kühlgaskanal 5 weist hier zwei jeweils vertikal und parallel zueinander stehenden Abschnitte 7,8 mit verschiedenen orientierten Längsrichtungen auf. Das Abgas, dargestellt durch gewellte Pfeile, wird durch das Kühlgas - im vorliegenden Fall dient Luft als Kühlgas, also Kühlluft -, dargestellt durch transparente Pfeile, mittels indirekter Wärmeübertragung gekühlt. Dabei wird für das Kühlgas die Strömungsrichtung zwischen den beiden Abschnitten 7,8 umgekehrt. Der Übergang zwischen den Abschnitten 7,8 ist mit strichlierter Begrenzung dargestellt da er in der Darstellung der Figur 1 auf einer Höhe mit einem Teil des Gegenstrom-Abgaskanals 6 verläuft. Ebenso ist der das Kühlgas repräsentierende Pfeil in diesem Übergang strichliert umrandet dargestellt.

Das Abgas stammt aus einer metallurgischen Anlage, beispielsweise aus einem Konverter, und wird der Kühlung mit einer Temperatur bis zu 700°C zugeführt. Das Abgas wird im Gegenstromprinzip gekühlt. Auch der Gegenstrom-Abgaskanal 6 weist zwei vertikale, parallel stehende Abschnitte mit verschiedenen orientierten Längsrichtungen auf; zwischen diesen wird auch für das Abgas die Strömungsrichtung umgekehrt.

Ein Übergangsabschnitt 9 zwischen den beiden vertikalen Abschnitten des GegenstromAbgaskanals 6 umfasst eine Staubaustragsvorrichtung 10, dargestellt eine Zellradschleuse.

Der Gegenstrom-Kühlgaskanal 5 mündet in eine Kühlgasabfuhrleitung 11. Dadurch ist es einfach möglich, nach Kühlung des Abgases das erwärmte Kühlgas zur Nutzung seines Wärmeinhaltes über die Kühlgasabfuhrleitung 11 einer Nutzung seines Wärmeinhaltes zuzuführen, was der Übersichtlichkeit halber nicht extra dargestellt ist.

Die Zufuhr von Kühlgas erfolgt stetig geregelt, wozu die Kühlgaszufuhrleitung 4 Vorrichtungen 12 zur stetigen Regelung des Kühlgasflusses umfasst. Die Kühlluft könnte aber auch diskret, das heißt ein/aus, geregelt werden.

In Figur 1 sind im Gegenstrom-Kühlgaskanal 5 und Gegenstrom-Abgaskanal 6 Leitbleche angedeutet, mit denen Änderung der Strömungsrichtung und Kühlwirkung unterstützt werden bei gleichzeitiger Reduzierung des Druckverlustes beim Durchströmen der Kanäle.

Figur 2 zeigt schematisch eine räumliche Gesamtansicht einer erfindungsgemäßen Vorrichtung, in der nebeneinander drei Leitungszüge von Abgas und Kühlgas durchströmt werden, wobei sie über eine gemeinsame Abgaszufuhrleitung 2 mit zu kühlendem Abgas versorgt werden. Es sind mehrere, horizontal nebeneinander angeordnete, GegenstromKühlgaskanäle vorhanden, und sind mehrere Kühlgaszufuhrleitungen 13a,13b,13c vorhanden, die jeweils in einen eigenen Gegenstrom-Kühlgaskanal einmünden. Die Vorrichtung auf einem Boden 14 stehend errichtet, wobei die Kühlgaszufuhrleitungen 13a, 13b, 13c jeweils ein Gebläse 15a, 15b, 15c aufweisen, die auf dem Niveau des Bodens angebracht sind und stetig oder diskret regelbar sind. Natürlich könnten die 3 Gebläse durch ein einziges größeres ersetzt werden. Dann wird die Kühlluftzufuhr nach diesem Gebläse auf die jeweiligen Gegenstrom-Kühlgaskanäle aufgeteilt.

Es ist auch bevorzugt, die Abgasabfuhrleitungen der einzelnen Leitungszüge in eine Ableitung münden zu lassen. Das reduziert den baulichen Aufwand.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Liste der Bezugszeichen

- 1: Erfindungsgemäße Vorrichtung
- 2: Abgaszufuhrleitung
- 3: Kühlgaszufuhrleitung
- 4: Kühlgaszufuhrleitung
- 5: Gegenstrom-Kühlgaskanal
- 6: Gegenstrom-Abgaskanal
- 7: Abschnitt Gegenstrom-Kühlgaskanal
- 8: Abschnitt Gegenstrom-Kühlgaskanal
- 9: Übergangsabschnitt
- 10: Staubaustragsvorrichtung
- 11: Kühlgasabfuhrleitung
- 12: Vorrichtungen zur stetigen Regelung des Kühlgasflusses
- 13a,13b,13c: Kühlgaszufuhrleitungen
- 14: Boden
- 15a,15b,15c: Gebläse

## Patentansprüche

1. Verfahren zur Kühlung von Abgas, wobei das Abgas durch ein Kühlgas mittels indirekter Wärmeübertragung gekühlt wird, **dadurch gekennzeichnet, dass** für das Kühlgas die Strömungsrichtung zumindest einmal geändert, vorzugsweise umgekehrt, wird, und das Abgas im Gegenstromprinzip gekühlt wird.

2. Verfahren nach Anspruch 1, **dadurch gekennzeichnet, dass** das Kühlgas nach der Kühlung des Abgases einer Nutzung seines Wärmeinhaltes zugeführt wird.

3. Verfahren nach Anspruch 1 oder 2, **dadurch gekennzeichnet, dass** die Zufuhr von Kühlgas stetig geregelt erfolgt.

4. Verfahren nach einem der Ansprüche 1 bis 3, **dadurch gekennzeichnet, dass** das Kühlgas Luft ist.

5. Verfahren nach einem der Ansprüche 1 bis 4, **dadurch gekennzeichnet, dass** das Abgas aus einer metallurgischen Anlage stammt.

6. Verfahren nach einem der Ansprüche 1 bis 5, **dadurch gekennzeichnet, dass** auch für das Abgas die Strömungsrichtung zumindest einmal geändert, vorzugsweise umgekehrt, wird.

7. Verfahren nach einem der Ansprüche 1 bis 6, **dadurch gekennzeichnet, dass** das Abgas der Kühlung mit einer Temperatur über 600°C, bevorzugt über 650°C, ganz besonders bevorzugt über 680°C, äußerst bevorzugt über 700°C, zugeführt wird.

8. Vorrichtung (1) zur Durchführung eines Verfahrens nach Anspruch 1, mit
zumindest einer Abgaszufuhrleitung (2),
zumindest einer Abgasabfuhrleitung (3),
zumindest einer Kühlgaszufuhrleitung (4),
**dadurch gekennzeichnet, dass**
die Kühlgaszufuhrleitung (3) in einen Gegenstrom-Kühlgaskanal (5) einmündet,
die Abgaszufuhrleitung (2) in einen Gegenstrom-Abgaskanal (6) einmündet, und der Gegenstrom-Abgaskanal (6) in die Abgasabfuhrleitung (3) einmündet,
wobei Gegenstrom-Kühlgaskanal (5) und Gegenstrom-Abgaskanal (6) zur gegenseitigen indirekten Gegenstrom-Gas-Gas Wärmeübertragung ausgeführt sind,
und der Gegenstrom-Kühlgaskanal (5) zumindest zwei Abschnitte (7,8) mit verschiedenen orientierten Längsrichtungen aufweist, die vorzugsweise parallel stehen.

9. Vorrichtung nach Anspruch 8, **dadurch gekennzeichnet, dass** die zumindest zwei Abschnitte des Gegenstrom-Kühlgaskanals (5) mit verschiedenen orientierten Längsrichtungen weitgehend vertikal stehen.

10. Vorrichtung nach einem der Ansprüche 8 bis 9, **dadurch gekennzeichnet, dass** der Gegenstrom-Kühlgaskanal (5) in eine Kühlgasabfuhrleitung (11) mündet.

11. Vorrichtung nach einem der Ansprüche 8 bis 10, **dadurch gekennzeichnet, dass** die Kühlgaszufuhrleitung (3) Vorrichtungen (12) zur stetigen Regelung des Kühlgasflusses umfasst.

12. Vorrichtung nach einem der Ansprüche 8 bis 11, **dadurch gekennzeichnet, dass** mehrere, horizontal nebeneinander angeordnete, Gegenstrom-Kühlgaskanäle (5) vorhanden sind,
und mehrere Kühlgaszufuhrleitungen (3) vorhanden sind,
die jeweils in einen eigenen Gegenstrom-Kühlgaskanal (5) einmünden.

13. Vorrichtung nach einem der Ansprüche 8 bis 12, wobei die Vorrichtung auf einem Boden (14) stehend errichtet ist, wobei die Kühlgaszufuhrleitung (3) zumindest ein Gebläse (15a,15b,15c), bevorzugt nur ein Gebläse (15a,15b,15c), aufweist, **dadurch gekennzeichnet, dass** das Gebläse (15a,15b,15c) auf dem Niveau des Bodens (14) angebracht ist.

14. Vorrichtung nach einem der Ansprüche 8 bis 13, **dadurch gekennzeichnet, dass** auch der Gegenstrom-Abgaskanal (6) zumindest zwei Abschnitte mit verschieden orientierten Längsrichtungen auf weist, die vorzugsweise parallel stehen.

15. Vorrichtung nach Anspruch 14, **dadurch gekennzeichnet, dass** die zumindest zwei Abschnitte des Gegenstrom-Abgaskanals (6) mit verschieden orientierten Längsrichtungen weitgehend vertikal stehen.

16. Vorrichtung nach einem der Ansprüche 8 bis 15, **dadurch gekennzeichnet, dass** ein Übergangsabschnitt (9) zwischen den zumindest zwei Abschnitten des GegenstromAbgaskanals (6) mit verschiedenen orientierten Längsrichtungen vorhanden ist, der eine Staubaustragsvorrichtung (10) umfasst.
